# EUROPÄISCHE PATENTSCHRIFT

(11) **EP 0 088 365 B1**
(45) Veröffentlichungstag und Bekanntmachung des Hinweises auf die Patenterteilung: **22.10.1986**
(21) Anmeldenummer: 83102067.2
(22) Anmeldetag: 03.03.1983
(51) Int. Cl.: H01H 3/12

(54) **Tastatur**
Keyboard
Clavier

(30) Priorität: 10.03.1982 DE 3208559
(43) Veröffentlichungstag der Anmeldung: 14.09.1983
(73) Patentinhaber: PREH, Elektrofeinmechanische Werke Jakob Preh Nachf. GmbH & Co., 97607 Bad Neustadt (DE)
(72) Erfinder: Viebrantz, Hans-Joachim, D-8740 Bad Neustadt/Saale (DE)

## Beschreibung

Die Erfindung betrifft eine Tastatur mit in Ausnehmungen einer Trägerplatte angeordneten Tasten und mit auf einer Kontaktplatte unterhalb der Tasten angeordneten elektrischen Schaltkontakten, wobei zwischen der Taste und der Trägerplatte Kippachsen vorgesehen sind und die Taste mit einem stumpfen Winkel an inneren Kanten der Ausnehmung anliegt, der zwischen den Seitenflächen des Tastenkopfes und einer Anschlagfläche des gegenüber dem Tastenkopf unter die Trägerplatte vorspringenden Tastenfußes gebildet ist, wobei die den Kippachsen gegenüberliegenden Seitenflächen des Tastenkopfes für die Kippbewegung eingezogen sind und der Tastenfuß unter der Einwirkung eines federnden Rückstellelementes steht.

Eine derartige Tastatur ist aus der US-A-4029915 bekannt. Bei der bekannten Tastatur liegen die Anschlagflächen des Tastenfußes bei nichtbetätigter Taste an der Trägerplatte flächig an. Sie stehen nicht in freien spitzen Winkeln zur Ebene der Trägerplatte. Die Kippachsen liegen also außen am Rand des Tastenfußes, jedoch nicht an der Kante der Ausnehmung. Wird die Taste betätigt, dann kippt sie um den Rand ihres Tastenkopfes, also nicht um die Kante der Ausnehmung der Trägerplatte. Da bei der bekannten Tastatur der Rand des Tastenfußes, um den die Taste bei Betätigung kippt, also die Kippachse, in der Ebene der Trägerplatte keinen Anschlag findet, besteht die Tendenz, daß die Kippachse wandert. Dies wiederum bringt die Gefahr mit sich, daß die Taste klemmt. Durch eine entsprechend stark dimensionierte Rückstellfeder läßt sich diese Klemmgefahr beseitigen. Dies bedeutet jedoch eine zusätzliche Erhöhung der Rückstellkraft, die bei der Betätigung überwunden werden muß.

Bei der bekannten Tastatur sind jeder Taste vier Schaltkontakte zugeordnet. Die Taste soll nur außermittig betätigt werden. Mittig greift an ihr die Rückstellfeder an, die entsprechend stark sein muß, um zu gewährleisten, daß mit der Taste immer nur einer der vier Kontakte geschlossen wird.

Aufgabe der Erfindung ist es, eine Tastatur mit symmetrischem Kippverhalten der Tasten anzugeben, bei der die Kippachse bei der Betätigung der Taste nicht wandert und bei der die Taste sowohl bei mittigem Drücken als auch bei außermittigem Drücken den ihr zugeordneten Schaltkontakt schaltet.

Erfindungsgemäß ist obige Aufgabe bei einer Tastatur der eingangs genannten Art dadurch gelöst, daß die Anschlagflächen bei nichtbetätigter Taste in freien spitzen Winkeln zur Innenfläche der Trägerplatte stehen, derart, daß die Kippachsen von den Kanten der Ausnehmung gebildet sind.

Das Kippverhalten der Taste und damit das Schaltverhalten des Kontakts ist gleich, ob diese mehr an der einen oder mehr an der anderen Seite betätigt wird. Im einen Fall kippt die Taste um die eine Kippachse, ohne daß die andere Kippachse dies beeinflußt. Im andern Fall kippt die Taste um die andere Kippachse. Zugleich ist dabei eine Hebelwirkung gegeben. Die Gestaltung der Kippachsen bringt keinerlei zusätzliche Rückstellkräfte mit sich, die bei der Betätigung überwunden werden müßten und die zu unterschiedlichen Betätigungskräften der einzelnen Tasten der Tastatur führen könnten. Die notwendige Betätigungskraft ist allein von der Gestaltung der Kontaktplatte abhängig. Es ist sichergestellt, daß die Kippachse bei der Betätigung der Taste nicht wandert und daß die Rückstellung der Taste unabhängig davon, ob die Betätigung mehr an der einen Seite oder der anderen Seite oder in der Mitte erfolgt, klemmfrei durch die Rückstellkraft des Kontakts geschieht.

Vorzugsweise sind die spitzen Winkel so bemessen, daß die der jeweiligen Kippachse benachbarte Anschlagfläche bei betätigter Taste an der Trägerplatte anliegt.

Weitere vorteilhafte Ausgestaltungen der Erfindung ergeben sich aus der folgenden Beschreibung und den Unteransprüchen. Die Figur zeigt eine Teilansicht einer Tastatur im Schnitt.

In der Figur ist lediglich eine einzige Taste 1 der Tastatur dargestellt. Je nach dem Einsatzbereich weist die Tastatur eine Mehrzahl gleichartiger Tasten in einer gemeinsamen Trägerplatte 2 auf.

Die Trägerplatte 2 ist mit einer Ausnehmung 3 versehen, in der die Taste 1 sitzt. Die Trägerplatte 2 weist in der Ausnehmung 3 Kanten 4 und 5 auf. Unterhalb der Trägerplatte 2 ist eine Kontaktplatte 6 angeordnet.

Die Kontaktplatte 6 weist eine Gummimatte 7 mit Noppen 8 und eine Leiterplatte 9 auf, die unterhalb der Gummimatte 7 befestigt ist. In die Noppe 8 ist eine Leiterscheibe 10 eingeklebt, welche beim Niederdrücken der Noppe 8 zwei elektrische Leiterbahnen 11 und 12 der Leiterplatte 9 verbindet.

Die Taste 1 sitzt in der Ausnehmung 3 und Liegt mit einem mittigen Kontaktanschlagspunkt 13 ihres Fußes 14 auf der Noppe 8 auf.

Der Fuß 14 springt unter die Trägerplatte 2 vor. Vom Anschlagpunkt 13 aus verläuft der Fuß 14 in Schrägen 15 und 16, die zur Ebene der Trägerplatte 2 in einem Winkel W1 stehen.

Der Fuß 14 geht mit Anschlagflächen 17 und 18 in Seitenflächen 19 und 20 eines Kopfes 21 der Taste 1 über. Die Anschlagfläche 17 und die Seitenfläche 19 sowie die Anschlagfläche 18 und die Seitenfläche 20 bilden in ihrem Übergangsbereich einen stumpfen Winkel W2. Die Übergangsbereiche sind durch die Federkraft der Noppe 8 gegen die Kanten 4 bzw. 5 gedrückt.

Die Kanten 4 und 5 verlaufen beim Ausführungsbeispiel in einem Radius r um einen Punkt P. Der Radius r ist im Ausführungsbeispiel wesentlich größer als der einer Ausrundung im Scheitel des Winkels W2. Dadurch ist erreicht, daß die Taste sowohl in ihrer Anschlagfläche 17 bzw. 18 als auch in ihrer Seitenfläche 19 bzw. 20 eine Berührungslinie Z bzw. K mit der Kante 4 bzw. 5 aufweist. Die Berührungslinie K der Anschlagfläche 17 bzw. 18 wird beim Drücken der Taste 1 als Kippachse wirksam. Die Berührungslinie Z der Seitenfläche 19 bzw. 20 wird bei der Rückstellung der Taste 1 wirksam und verbessert die Zentrierung der Taste 1 in ihrer Ausgangslage.

Die Anschlagflächen 17 und 18 bilden mit der Ebene der Trägerplatte 2 einen spitzen Winkel W3. Die spitzen Winkel W1 und W3 sind etwa gleich groß und betragen beispielsweise 12°. Die Seitenflächen 19 und 20 sind in einem Radius R um den Punkt P gekrümmt. Der Radius R ist so bemessen, daß die Seitenflächen 19 bzw. 20 nicht am Rand der Ausnehmung 3 anschlagen, bevor die Leiterscheibe 10 die Leiterbahnen 11 und 12 verbindet.

Die Funktionsweise der beschriebenen Einrichtung ist etwa folgende :
Wird im in der Figur rechten Bereich auf den Tastenkopf 21 gedrückt, dann kippt dieser um die von der Berührungslinie K der Anschlagfläche 17 gebildete Kippachse. Dabei wird vom Anschlagpunkt 13 die Noppe 8 zusammengedrückt bis die Leiterscheibe 10 die elektrischen Leiterbahnen 11 und 12 verbindet. Erst wenn die Kippbewegung um den Winkel W3 durchgeführt ist, trifft die Anschlagfläche 17 von unten auf die Trägerplatte 2. Die Schräge 16 erlaubt den erforderlichen Tastenhub, ohne daß die Taste vor dem Ende des Hubes auf die Gummimatte 7 aufstößt. Nach dem Loslassen des Kopfes 21 wird die Taste 1 durch die Rückstellkraft der Noppe 8 in die gezeigte Stellung zurückbewegt und an den Berührungslinien Z der Seitenflächen 19 und 20 zentriert.

Wird der Tastenkopf 21 in seinem in der Figur linken Bereich beaufschlagt, dann erfolgt die Verschwenkung um die Berührungslinie K der Anschlagfläche 18 in der vorbeschriebenen Weise. Das Schaltverhalten und die notwendige Betätigungskraft ist in beiden Fällen gleich.

Wird der Tastenkopf 21 in der Mitte beaufschlagt, dann können sich die beiderseitigen Scheitel von den Kanten 4 und 5 bzw. den beiden Berührungslinien Z lösen. Durch den Anschlagpunkt 13 wird die Noppe 8 zusammengedrückt.

Die Kanten 4 und 5 können and in der Weise scharfkantig ausgebildet sein, daß die Berührungslinien K und Z praktisch zusammenfallen. In diesem Falle liegt die Kante 4 bzw. 5 direkt im Scheitel des zwischen der Anschlagfläche 17 bzw. 18 und der Seitenfläche 19 bzw. 20 gebildeten stumpfen Winkels W2.

## Patentansprüche

1. Tastatur mit in Ausnehmungen (3) einer Trägerplatte (2) angeordneten Tasten (1) und mit auf einer Kontaktplatte (6) unterhalb der Tasten (1) angeordneten elektrischen Schaltkontakten. (10, 11, 12), wobei zwischen der Taste (1) und der Trägerplatte (2) Kippachsen (K) vorgesehen sind und die Taste (1) mit einem stumpfen Winkel (W2) an inneren Kanten (4, 5) der Ausnehmung (3) anliegt, der zwischen den Seitenflächen (19 bzw. 20) des Tastenkopfes (21) und einer Anschlagfläche (17 bzw. 18) des gegenüber dem Tastenkopf (21) unter die Trägerplatte (2) vorspringenden Tastenfußes (14) gebildet ist, wobei die den Kippachsen (K) gegenüberliegenden Seitenflächen (19 bzw. 20) des Tastenkopfes (21) für die Kippbewegung eingezogen sind und der Tastenfuß (14) unter der Einwirkung eines federnden Rückstellelementes (8) steht, dadurch gekennzeichnet, daß die Anschlagflächen (17, 18) bei nichtbetätigter Taste (1) in freien spitzen Winkeln (W3) zur Innenfläche der Trägerplatte (2) stehen, derart, daß die Kippachsen (K) von den Kanten (4, 5) der Ausnehmung (3) gebildet sind.

2. Tastatur nach Anspruch 1, dadurch gekennzeichnet, daß die inneren Kanten (4, 5) mit einem Radius (r) abgerundet sind, der größer ist als der Radius einer Ausrundung des Scheitels des stumpfen Winkels (W2), und daß die Anschlagfläche (17, 18) in je einer Berührungslinie (K) und die Seitenflächen (19, 20) in je einer weiteren Berührungslinie (Z) an den Kanten (4, 5) anliegen.

3. Tastatur nach einem der vorhergehenden Ansprüche, dadurch gekennzeichnet, daß die spitzen Winkel (W3) so bemessen sind, daß die der jeweiligen Kippachse benachbarte Anschlagfläche (17, 18) bei betätigter Taste an der Trägerplatte (2) anliegt.

4. Tastatur nach einem der vorhergehenden Ansprüche, dadurch gekennzeichnet, daß die Seitenflächen (19 bzw. 20) erst gegen den Ausnehmungsrand (3) anschlagen, wenn die Anschlagflächen (17 bzw. 18) um den spitzen Winkel (W3) geschwenkt sind.

5. Tastatur nach Anspruch 4, dadurch gekennzeichnet, daß die Einziehung der den Kanten (4, 5) gegenüberliegenden Seitenflächen (19, 20) entlang der Linie eines Kreisbogenabschnittes erfolgt.

6. Tastatur nach einem der vorhergehenden Ansprüche, dadurch gekennzeichnet, daß der Tastenfuß (14) von einem mittigen Kontakt-Anschlagpunkt (13) ausgehende, in einem weiteren spitzen Winkel (W1) zur Ebene der Trägerplatte (2) verlaufende Schrägen (15, 16) aufweist.

7. Tastatur nach Anspruch 6, dadurch gekennzeichnet, daß erster und weiterer spitzer Winkel (W1, W3) gleich groß sind.

8. Tastatur nach einem der vorhergehenden Ansprüche, dadurch gekennzeichnet, daß die Kontaktplatte (6) eine Gummimatte (7) mit einer federelastischen Noppe (8) aufweist, auf deren Außenseite der Tastenfuß (14) mittig aufliegt und an deren Innenwand eine das bewegliche Schaltstück bildende Leiterscheibe (10) befestigt ist.

## Claims

1. Keyboard with keys (1) arranged in recesses (3) of a carrier plate (2), and having electrical switch contacts (10, 11, 12) arranged on a contact plate (6) below the keys (1), wherein between the key (1) and the carrier plate (2) there are provided axes of tilt (K), and the key (1) abuts inner edges (4, 5) of the recess (3) at an obtuse angle (W2) which is formed between the side faces (19 or 20) of the key head (21) and a stop face (17 or 18) of the key base (14) projecting under the carrier plate (2) with respect to the key head (21), whereby the side faces (19 or 20) of the key head (21) opposite the axes of tilt (K) are retracted for the tilting movement, and the key base (14) is acted upon by a resilient return element (8), characterised in that the stop faces (17, 18) are at open acute angles (W3) to the inner surface of the carrier plate (2) when the key (1) is not actuated, so that the axes of tilt (K) are formed from the edges (4, 5) of the recess (3).

2. Keyboard according to claim 1, characterised in that the inner edges (4, 5) are rounded with a radius (r) which is greater than the radius of a rounding of the apex of the obtuse angle (W2), and in that the stop face (17, 18) and the side faces (19, 20) abut the edges (4, 5) in a line of contact (K) and in a further line of contact (Z), respectively.

3. Keyboard according to one of the preceding claims, characterised in that the acute angles (W3) are so dimensioned that the stop face (17, 18) adjacent to the respective axis of tilt abuts the carrier plate (2) when the key is actuated.

4. Keyboard according to one of the preceding claims, characterised in that the side faces (19 or 20) only strike against the recess edge (3) when the stop faces (17 or 18) are turned by the acute angle (W3).

5. Keyboard according to claim 4, characterised in that the retraction of the side faces (19, 20) opposite the edges (4, 5) is effected along the line of an arcuate section.

6. Keyboard according to one of the preceding claims, characterised in that the key base (14) has slopes (15, 16) extending from a central contact- stop point (13) at a further acute angle (W1) to the plane of the carrier plate (2).

7. Keyboard according to claim 6, characterised in that the first and further acute angles (W1, W3) are the same size.

8. Keyboard according to one of the preceding claims, characterised in that the contact plate (6) has a rubber mat (7) with a resilient knub (8), on the outer side of which the key base (14) lies centrally, and on the inner wall of which a conductive plate (10) forming the movable contact member is secured.

## Revendications

1. Clavier comportant des touches (1) disposées dans des évidements (3) d'une plaque de support (2), ainsi que des contacts électriques d'enclenchement (10, 11, 12) situés sur une plaque de contact (6) au-dessous des touches (1), des axes de basculement (K) étant prévus entre la touche (1) et la plaque de support (2), et cette touche (1) étant appliquée, sur des arêtes internes (4, 5) de l'évidement (3), selon un angle obtus (W2) qui est formé entre les surfaces latérales (19 ou 20) de la tête (21) de la touche et une surface de butée (17 ou 18) de la base (14) de cette touche qui fait saillie au-dessous de la plaque de support (2) par rapport à la tête (21) de ladite touche, les surfaces latérales (19 ou 20) de la tête (21) de la touche opposées aux axes de basculement (K) prenant part au mouvement de basculement, et la base (14) de la touche étant soumise à l'action d'un élément élastique de rappel (8), clavier caractérisé par le fait que, lorsque la touche (1) n'est pas actionnée, les surfaces de butée (17, 18) décrivent nettement des angles aigus (W3) par rapport à la face interne de la plaque de support (2), de telle sorte que les axes de basculement (K) soient formés par les arêtes (4, 5) de l'évidement (3).

2. Clavier selon la revendication 1, caractérisé par le fait que les arêtes internes (4, 5) sont arrondies selon un rayon (r) qui est plus grand que le rayon d'un arrondi du sommet de l'angle obtus (W2) ; et par le fait que les surfaces de butée (17, 18) portent contre les arêtes (4, 5) par une ligne de contact (K) respective, les surfaces latérales (19, 20) portant contre lesdites arêtes par une autre ligne de contact (Z) respective.

3. Clavier selon l'une des revendications précédentes, caractérisé par le fait que les angles aigus (W3) sont dimensionnés de manière que, lorsque la touche est actionnée, la surface de butée (17, 18) voisine de l'axe de basculement considéré soit appliquée contre la plaque de support (2).

4. Clavier selon l'une des revendications précédentes, caractérisé par le fait que les surfaces latérales (19 ou 20) viennent se plaquer contre le bord de l'évidement (3) seulement après que les surfaces de butée (17 ou 18) ont accompli un pivotement selon l'angle aigu (W3).

5. Clavier selon la revendication 4, caractérisé par le fait que la dépouille des surfaces latérales (19, 20) opposées aux arêtes (4, 5) longe la ligne d'un tronçon d'arc de cercle.

6. Clavier selon l'une des revendications précédentes, caractérisé par le fait que la base (14) de la touche présente des rampes (15, 16), qui partent d'un point central (13) de butée de contact et s'étendent en formant un autre angle aigu (W1) avec le plan de la plaque de support (2).

7. Clavier selon la revendication 6, caractérisé par le fait que les premier et second angles aigus (W1, W3) sont égaux.

8. Clavier selon l'une des revendications précédentes, caractérisé par le fait que la plaque de contact (6) comporte un rembourrage en caoutchouc (7) pourvu d'une protubérance (8) douée d'élasticité, contre la face externe de laquelle la base (14) de la touche porte centralement, et sur la paroi interne de laquelle est fixé un disque conducteur (10) formant la pièce mobile d'enclenchement..
